# EUROPÄISCHE PATENTSCHRIFT

(11) **EP 0 249 042 B1**
(45) Veröffentlichungstag und Bekanntmachung des Hinweises auf die Patenterteilung: **24.07.1991**
(21) Anmeldenummer: 87106937.3
(22) Anmeldetag: 13.05.1987
(51) Int. Cl.: B43K 7/10, B65D 47/42, A45D 34/04

(54) **Auftragsgerät**
Application device
Réservoir distributeur

(30) Priorität: 13.05.1986 DE 3616116
(43) Veröffentlichungstag der Anmeldung: 16.12.1987
(73) Patentinhaber: Edding AG, D-2070 Ahrensburg (DE)
(72) Erfinder: Sommer, Lothar, D-8500 Nürnberg (DE)
(74) Vertreter: Graalfs, Edo, Dipl.-Ing. Patentanwälte Hauck, Graalfs, Wehnert, Döring, Siemons

(56) Entgegenhaltungen:
- EP-A- 0 164 644
- DE-A- 2 115 043
- DE-A- 2 723 032
- FR-A- 1 337 124
- GB-A- 922 529
- US-A- 1 714 030

## Beschreibung

Die Erfindung betrifft ein Auftragsgerät nach dem Oberbegriff des Anspruches 1.

Bei derartigen Auftragsgeräten kann es sich beispielsweise um Schreib- oder Malgeräte, um Auftragsgeräte für kosmetische Anwendungen oder dergleichen handeln, wobei das flüssige Auftragsmedium je nach Anwendung des Auftragsgerätes eine niedrige oder eine höhere Viskosität aufweisen kann. Das flüssige Auftragsmedium kann Pigmente enthalten und seine Viskosität kann durch ein Löschungsmittel eingestellt sein. Das Auftragsmedium kann auch ein Lack sein.

Bei einem Auftragsgerät der in der US-PS 1 714 030 offenbarten Art ist das Federelement als Schraubenfeder ausgebildet, die mit ihrem einen Endabschnitt an der im zentralen Hohlraum des Autragsorgans angeordneten Kugel und mit ihrem gegenüberliegenden zweiten Endabschnitt beispielsweise an der Einfüllöffnung des für das flüssige Auftragsmedium vorgesehenen Behälters anliegt. Ein Auftragsgerät mit einem derartigen Federelement weist den Mangel auf, daß der Zusammenbau des Auftragsgerätes durch die Handhabung der Schraubenfeder relativ aufwendig ist. Ein erheblicher Mangel eines derartigen Auftragsgerätes besteht auch darin, daß der zentrale Hohlraum des Auftragsorganes, in welchem das Federelement in Gestalt einer Schraubenfeder angeordnet ist, eine bestimmte Mindestgröße nicht unterschreiten kann, damit das Federelement in ihm Platz findet. Infolge dieses relativ großvolumigen zentralen Hohlraumes des Auftragsorgans ist im zentralen Hohlraum des Auftragsorganes keine Kapillarwirkung für das flüssige Auftragsmedium gegeben, so daß das flüssige Auftragsmedium nach Gebrauch des Auftragsgerätes und nach einem Verschwenken des Auftragsgerätes in eine vertikale Lage, in welcher die zum Verschließen der Auslaßöffnung des Auftragsorgans vorgesehene Kugel nach oben weist, aus dem zentralen Hohlraum des Auftragsorganes in den Innenraum des Behälters zurückfließt. Aus diesem Grund muß das flüssige Auftragsmedium beim nächsten Gebrauch des Auftragsgerätes erst wieder vom Innenraum des Behälters zum zentralen Hohlraum des Auftragsorgans und von dort durch den zwischen der Kugel und der Auslaßöffnung gegebenen Spalt ausströmen, wenn das Auftragsgerät mit der aus der Auslaßöffnung teilweise vorstehenden Kugel gegen eine feste Unterlage gedrückt wird. Durch die Notwendigkeit des Einströmens des flüssigen Auftragsmediums in den zentralen Hohlraum des Auftragsorgans wird das flüssige Auftragsmedium nach einem Druck gegen die Kugel, bei welchem der Verschluß der Auslaßöffnung aufgehoben und die Auslaßöffnung geöffnet wird, erst zeitlich verzögert ausgegeben. Dadurch, daß der zentrale Hohlraum des Auftragsorganes nicht dauernd mit flüssigem Auftragsmedium vollständig ausgefüllt ist, ergibt sich außerdem eine Gefahr des Austrocknens der im zentralen Hohlraum des Auftragsorgans verbleibenden dünnen Flüssigkeitsschicht, die sich an der Innenwand des zentralen Hohlraums des Auftragsorgans nach Gebrauch des Auftragsgerätes bildet. Desgleichen ist nach einem Gebrauch des Auftragsgerätes auch das Federelement in Gestalt einer Schraubenfeder mit einer Schicht des flüssigen Auftragsmediums bedeckt, die nach einem längeren Nichtgebrauch des Auftragsgerätes austrocknen und die Federungseigenschaften des Federelementes beeinträchtigen kann.

Die GB-A-922 529 offenbart ein Auftragsgerät der eingangs genannten Art, bei dem der Freiraum zwischen Zentralkörper und Innenkontur des Hohlraumes von in Längsrichtung sich erstreckenden Kanälen bzw. Stützen des Zentralkörpers begrenzt ist. Niedrigviskose Auftragsmedien dürften bei hochgehaltener Gerätespitze aus der austrocknungsgefährdeten Schreiberspitze in den Vorratsbehälter ablaufen und beim Auftragen nur unbefriedigend nachströmen. Der Schreiber ist jedoch für die Verwendung mit Tintenpaste vorgesehen, deren hohe Viskosität einem schnellen Auslaufen aus der Schreiberspitze entgegenwirken dürfte.

Bei der Kugelschreiberspitze gemäß DE-A-2 723 032 ist ein Zentralkörper in einem Hohlraum festgelegt und eine Kugel frei drehbar zwischen dem Zentralkörper und einer Auslaßöffnung angeordnet. In Axialrichtung verlaufende Nuten des Zentralkörpers sind für die vorgesehenen Tinten niedriger Viskosität kapillare Leitungen, die eine einwandfreie Zuführung der Tinte während der Drehung der Kugel beim Schreiben und beim Stillstand der Kugel eine Unterbrechung des Zuflusses bewirken. Ohne eine zusätzliche Abdichtung der Kugel halten also allein die Kapillaren die Tinte in den Schreibpausen fest. Für eine Korrekturflüssigkeit wäre diese Konstruktion ungeeignet, weil sie die leichtflüchtigen Lösungsmittelbestandteile freigeben und mit der Zeit eintrocken würde.

Davon ausgehend liegt der Erfindung die Aufgabe zugrunde, das Auftragsgerät der eingangs genannten Art so zu verbessern, daß jederzeit und ohne Verzögerung das im Behälter befindliche flüssige Auftragsmedium ausgegeben werden kann und die Eintrocknungsgefahr vermindert ist.

Diese Aufgabe wird erfindungsgemäß durch die kennzeichnenden Merkmale des Anspruches 1 gelöst.

Durch die Ausbildung des Kapillarraumes wird das flüssige Auftragsmedium bei Gebrauch des Auftragsgerätes, d.h. bei einem Druck gegen die die Auslaßöffnung verschließende Kugel ohne zeitliche Verzögerung und kontinuierlich ausgegeben. Mit dem Zentralkörper kann der Kapillarraum einfach hergestellt werden. Durch die Ausbildung des Zwischenraumes zwischen dem Zentralkörper und der Innenwand des zentralen Hohlraumes des Auftragsorganes als Kapillarraum fließt das flüssige Auftragsmedium nach Gebrauch des Auftragsgerätes nicht restlos in den Innenraum des Behälters zurück, sondern es bleibt der Zwischenraum mit flüssigem Auftragsmedium gefüllt, so daß bei einem neuerlichen Gebrauch des Auftragsgerätes sofort eine bestimmte Menge des flüssigen Auftragsmediums zur Verfügung steht, um bei geöffneter Auslaßöffnung durch die Auslaßöffnung auf eine Unterlage ausgegeben zu werden. Bei einem derartigen Auftragsgerät wird also in vorteilhafter Weise die Strömung des flüssigen Auftragsmediums auch dann nicht unterbrochen, wenn das Auftragsgerät relativ schnell über eine Unterlage bewegt wird, weil infolge der Kapillarwirkung jederzeit flüssiges Auftragsmedium durch die Auslaßöffnung nachgefördert wird. Durch die Ausbildung des genannten Zwischenraumes als Kapillarraum, in welchem sich jederzeit flüssiges Auftragsmedium befindet, ist auch die Gefahr des Austrocknens des Zwischenraumes und damit die Gefahr des Austrocknens in der Nachbarschaft der Auslaßöffnung des Auftragsorgans auf ein Minimum reduziert.

Bei einem erfindungsgemäßen Auftragsgerät weist das Federelement einen stabförmigen Abschnitt auf, der sich bei einem Druck auf den aus der Auslaßöffnung vorstehenden Kugelabschnitt seitlich federnd auswölbt, wobei der stabförmige Abschnitt mit seinem zweiten Endabschnitt im zentralen Hohlraum des Auftragsorgans befestigt sein kann. Durch diese Ausbildung kann das Federelement im zentralen Hohlraum des Auftragsorgans angeordnet und befestigt werden, bevor das mit dem Federelement versehene Auftragsorgan mit dem für das flüssige Auftragsmedium vorgesehenen Behälter zusammengebaut wird. Das einen stabförmigen Abschnitt aufweisende Federelement kann vorzugsweise aus einem Kunststoff hergestellt sein, wobei die Federeigenschaften des Federelementes durch die Querschnittsabmessungen und durch die Länge des stabförmigen Abschnittes gegeben sind. Ein derartiges Federelement ist wesentlich einfacher aufgebaut als ein Federelement in Gestalt einer Schraubenfeder, die in der Regel aus einem elastisch federnden Metall besteht.

Vorteilhafterweise erstreckt sich der stabförmige Abschnitt durch einen verengten Abschnitt des zentralen Hohlraumes des Auftragsorgans hindurch, so daß sich der stabförmige Abschnitt entlang des verengten Abschnittes auswölben kann. Es hat sich als zweckmäßig erwiesen, daß der Abschnitt des zentralen Hohlraums mit dem verengten Querschnitt Ausnehmungen aufweist, die sich in Längsrichtung des Auftragsorgans erstrecken und die den Kugelaufnahmeraum mit dem Haupthohlraum fluidisch verbinden. Durch diese Ausnehmungen weist der verengte Querschnitt des zentralen Hohlraumes federende Eigenschaften auf, so daß sich der stabförmige Abschnitt des Federelementes bei einem Druck gegen die die Auslaßöffnung verschließende Kugel auch im Bereich des verengten Abschnittes auswölben, d.h. durchbiegen kann. Auf diese Weise kann der stabförmige Abschnitt des Federelementes entlang seiner gesamten Längsausdehnung ausgewölbt werden, wodurch sich gute Federeigenschaften mit einer optimalen Federkonstante des Federelementes ergeben. Das bedeutet, daß die Kugel mit einer relativ kleinen Andruckkraft in Richtung des Behälters gedrückt werden kann, um die Auslaßöffnung zur Ausgabe des im Behälter befindlichen flüssigen Auftragsmediums freizugeben, bzw. daß der stabförmige Abschnitt des Federelementes in seine gerade Ausgangsposition zurückfedert und die Kugel zum Verschließen der Auslaßöffnung gegen die Auslaßöffnung zurückbewegt, wenn das Auftragsgerät mit der Kugel von der Unterlage wieder abgehoben wird. Die Ausnehmungen können als Schlitze ausgebildet sein, die für das flüssige Auftragsmedium Kapillarräume bilden. Diese Schlitze können zum Zentrum des Auftragsorganes hin offen ausgebildet sein, so daß sie sich vom Abschnitt des zentralen Hohlraumes mit verengtem Querschnitt strahlenförmig wegerstrecken.

Der zentrale Hohlram des Auftragsorgans weist vorzugsweise einen Aufnahmeraum für die Kugel, und einen an den verengten Abschnitt anschließenden dem Behälter zugewandten Haupthohlraum auf. Der stabförmige Abschnitt des Federelementes kann sich nicht nur im Kugelaufnahmeraum bzw. im Haupthohlraum auswölben, wenn gegen die aus der Auslaßöffnung teilweise vorstehende Kugel gedrückt wird, sondern auch entlang des verengten Abschnittes. Der Kugelaufnahmeraum, der verengte Abschnitt sowie der Haupthohlraum weisen dabei solche Abmessungen auf, daß sie mit dem Federelement den Kapillarraum bilden. Die Abmessungen des einen Kapillarraum bildenden Zwischenraumes zwischen dem federnden Element und dem zentralen Hohlraum sind dabei vom flüssigen Auftragsmedium abhängig, das in den Behälter des erfindungsgemäßen Auftragsgerätes eingefüllt ist. Bei einem erfindungsgemäßen Auftragsgerät, das für eine Farbpigmente enthaltende Korrekturflüssigkeit verwendet wird, betragen diese Abmessungen maximal ca. 0,4 mm. Das zuletzt angegebene Maß bezeichnet den linearen Abstand zwischen einem beliebigen Punkt der Oberfläche des Federelementes und der Innenwand des zentralen Hohlraumes des Auftragsorgans. Ist dieser Abstand zwischen zwei Punkten größer als das zuletzt angegebene Maß, dann ist bei einer Farbpigmente enthaltenden Korrekturflüssigkeit mit einer definierten Viskosität die Kapillarwirkung nicht mehr gegeben.

Der erste Endabschnitt des federnd biegbaren stabförmigen Abschnittes des Federelementes kann zur Lagerung der Kugel eine Erweiterung aufweisen. Durch die Ausbildung des stabförmigen Abschnittes mit einer Erweiterung ergibt sich eine sichere Auflage der Kugel auf dem stabförmigen Abschnitt und eine gute

Zentrierung der Kugel in Bezug zum stabförmigen Abschnitt bzw. in Bezug zur Auslaßöffnung des Auftragsorganes. Ein weiterer Vorteil der Erweiterung besteht darin, daß die Abnutzung des stabförmigen Abschnittes infolge einer Drehung der Kugel während des Gebrauches des Auftragsgerätes auf ein Minimum reduziert ist, so daß die Gebrauchszeit des Auftragsgerätes weiter verbessert wird.

Der zweite Endabschnitt des federnd biegbaren stabförmigen Abschnittes des Federelementes ist vorzugsweise als Haltekörper ausgebildet, der mit Querrippen versehen ist, wobei das Federelement mit den Querrippen an der Innenwand des Haupthohlraumes des Auftragsorganes befestigt ist. Die Querrippen weisen dabei in Bezug zur Innenwand des Haupthohlraumes des zentralen Hohlraums des Auftragsorgans derartige Abmessungen auf, daß sich zwischen den Querrippen und der Innenwand des Haupthohlraumes ein Preßsitz ergibt. Das Federelement wird in den zentralen Hohlraum des Auftragsorgane eingeschoben, bis der Haltekörper sich im Haupthohlraum des zentralen Hohlraumes des Auftragsorgans befindet und mit seinen Querrippen in den Haupthohlraum eingeklemmt ist. Der Haltekörper des Federelementes weist dabei eine derartige axiale Längsausdehnung auf, daß er aus dem Haupthohlraum, d.h. über das Auftragsorgan nicht übersteht. Das ist insbesonders dann von Vorteil, wenn die Einfüllöffnung des Behälters mit einem an sich bekannten Ventilelement versehen ist. Wenn die Einfüllöffnung des Behälters nicht mit einem Ventil versehen ist, dann kann der Hauptkörper des Federelementes wahlweise auch über das Auftragsorgan überstehen, d.h. aus dem Haupthohlraum des zentralen Hohlraumes des Auftragsorgans in Richtung des Behälters vorstehen. Durch die Ausbildung des Federelementes mit Querrippen ergibt sich nicht nur ein einfacher Aufbau des einfach herstellbaren Federelementes, sondern auch der Vorteil, daß das Federelement mit dem Auftragsorgan einfach und zeitsparend durch Einstecken des Federelementes in den zentralen Hohlraum zusammengebaut werden kann.

Auf der Einfüllöffnung des Behälters ist vorzugsweise ein Mundstück angeordnet, aus dem das Auftragsorgan mit der die Kugel aufweisenden Auslaßöffnung vorsteht, und auf das Mundstück ist vorzugsweise eine Verschlußkappe aufsteckbar. Das Mundstück kann wie des Auftragsorgan bzw. wie die Verschlußkappe aus einem kratzfesten Kunststoffmaterial bestehen und mit einem Innengewinde ausgebildet sein, mit dem das Mundstück auf einen Gewindeansatz des Behälters aufgeschraubt ist, der die Einfüllöffnung des Behälters festlegt.

Bei einer Ausbildung das erfindungsgemäßen Auftragsgerätes ist das Auftragsorgan mit dem Mundstück fest verbunden. Diese Verbindung des Auftragsorganes mit dem Mundstück kann bspw. durch einen Kleber erfolgen. Selbstverständlich wäre es auch möglich, das Mundstück und das Auftragsorgan in einem Spritzpreßvorgang einstückig herzustellen. Bei einem derartigen Auftragsgerät ist die Einfüllöffnung des Behälters für das flüssige Auftragsmedium nicht mit einem an sich bekannten Ventil abgeschlossen, vielmehr ist dort der zentrale Hohlraum des Auftrasorgans jederzeit unmittelbar mit dem Innenraum des Behälters fluidisch verbunden.

Bei einer anderen Ausbildung des erfindungsgemäßen Auftragsgerätes ist die Einfüllöffnung des Behälters zum Verschließen des Behälters mit einem an sich bekannten Ventilelement versehen, und ist das Auftragsorgan zum Öffnen des Ventilelementes in Bezug zum Mundstück axial verschiebbar ausgebildet. Bei dem Auftragsgerät der zuletzt genannten Art wird das die Einfüllöffnung des Behälters verschließende Ventil mittels des in Bezug zum Mundstück axial verschiebbaren Auftragsorgans geöffnet, wenn das Auftragsgerät in Gebrauch genommen wird. Bei dieser Ausbildung des Auftragsgerätes steht der Hauptkörper des Federelementes - wie bereits weiter oben ausgeführt wurde - nicht über das Auftragsorgan über, so daß das Ventil tatsächlich nur mittels des axial verschiebbaren Auftragsorgane geöffnet werden kann. Eine derartige Ausbildung des Auftragsgerätes mit einem die Einfüllöffnung des Behälters verschließenden Ventil weist den besonderen Vorteil auf, daß die Lagerfähigkeit des Auftragsgerätes erheblich verbessert wird, weil das flüssige Auftragsmedium erst beim ersten Gebrauch des Auftragsgerätes durch das Ventil in den zentralen Hohlraum des Auftragsorganes und von dort zwischen der Kugel und der Auslaßöffnung auf eine Unterlage ausgegeben wird. Das ist insbesondere dann vorteilhaft, wenn das flüssige Auftragsmedium das Material des Auftragsorgans und/oder das Material des Federelementes angreift.

Weitere Einzelheiten, Merkmale und Vorteile ergeben sich aus der nachfolgenden Beschreibung zweier in der Zeichnung dargestellter Ausführungsbeispiele des erfindungsgemäßen Auftragsgerätes. Es zeigen:
Fig. 1 ein halbseitig längsgeschnittenes Auftragsgerät, bei dem der Behälter für das flüssige Auftragsmedium nur abschnittweise dargestellt ist,
Fig. 2 einen halbseitigen Längsschnitt durch eine zweite Ausführungsform des Auftragsgerätes, bei dem der Behälter für das flüssige Auftragsmedium abschnittweise dargestellt ist, wobei die Einfüllöffnung des Behälters mit einem an sich bekannten Ventil versehen ist,
Fig. 3 einen Schnitt entlang der Schnittlinie III-III aus Fig. 2, und
Fig. 4 einen Schnitt entlang der Schnittlinie IV-IV aus Fig. 2.

Fig. 1 zeigt einen abschnittweise dargestellten Behälter 10 für ein flüssiges Auftragsmedium. Der Behälter 10 besteht bspw. aus Aluminiumblech und weist einen Gewindeansatz 12 auf, der die Einfüllöffnung 14 festlegt, durch welche das flüssige Auftragsmedium in den Behälter 10 eingefüllt wird. In die Einfüllöffnung 14 des Behälters 10 ist das Gehäuse 16 eines an sich bekannten Ventiles eingesetzt. Das Gehäuse 16 weist Öffnungen 18 auf, durch welche der Innenraum 20 des Behälters 10 mit der Einfüllöffnung 14 fluidisch verbunden ist.

Mit dem Behälter 10 ist ein Mundstück 22 verbunden, des bspw. aus einem schlag- und kratzfesten Kunststoff besteht. Das Mundstück 22 weist einen Abschnitt 24 mit einem Innengewinde 26 auf, das dem Gewinde des Schraubansatzes 12 entspricht. Das Mundstück 22 ist mit dem Abschnitt 24 auf den Schraubansatz 12 derart aufgeschraubt, daß das Gehäuse 16 mit seinem umlaufenden Flansch 28 zwischen dem Schraubansatz 12 und dem Mundstück 22 axial unbeweglich festgelegt ist. Die Außenkontur des Mundstückes 22 und die Innenkontur einer Verschlußkappe 30 entsprechen einander, so daß die Verschlußkappe 30 auf das Mundstück 22 zum Abschließen des Auftragsgerätes aufgesteckt werden kann.

Das hülsenförmige Mundstück 22 weist ein zentrales Loch 32 auf, in welchem ein Auftragsorgan 34 befestigt ist. Das Auftragsorgen 34 weist einen zentralen Hohlraum 36 und eine Auslaßöffnung 38 auf, die durch eine Kugel 40 dicht verschlossen ist. Der zentrale Hohlraum 36 des Auftragsorgans 34 weist einen Kugelaufnahmeraum 42, einen daran anschließenden Abschnitt 44 mit einem verengten Querschnitt sowie einen an den Abschnitt 44 anschließenden, dem Behälter 10 zugewandten Haupthohlraum 46 auf. Im zentralen Hohlraum 36 des Auftragsorgans 34 ist ein Federelement 48 angeordnet, das einen stabförmigen Abschnitt 50 und einen Haltekörpe 52 aufweist. Der Haltekörper 52 ist am zweiten Endabschnitt des stabförmigen Abschnittes 50 angeordnet, der dem Behälter 10 zugewandt ist. Der erste Endabschnitt des stabförmigen, federnd auswölbbaren Abschnittes 50 ist mit einer Erweiterung 54 ausgebildet, mit der der stabförmige Abschnitt 50 an der Kugel 40 anliegt. Durch die Erweiterung 54 wird der Flächendruck, mit welchem die Kugel 40 während des Gebrauchs des Auftragsgerätes gegen den stabförmigen Abschnitt 50 des Federelementes 48 drückt, reduziert, so daß die Abnutzung des ersten Endabschnittes des stabförmigen Abschnittes 50 reduziert wird. Außerdem wird durch die Erweiterung 54 der Kugelaufnahmeraum 42 verkleinert, wodurch die Kapillarwirkung im Kugelaufnahmeraum 42 verbessert wird. Der Abschnitt 44 mit verengtem Querschnitt ist mit Ausnehmungen 56 ausgebildet, die zur Längsmittellinie 58 des Auftragsgerätes strahlenförmig ausgebildet sind. Die schlitzförmigen Ausnehmungen 56 sowie der Ringraum zwischen dem stabförmigen Abschnitt 50 und dem Abschnitt 44 mit verengtem Querschnitt weisen derartige Abmessungen auf, daß sie für das im Behälter 10 befindliche Auftragsmedium wie der Kugelaufnahmeraum 42 einen Kapillarraum bilden. Durch die Ausnehmungen 56 ist der Kugelaufnahmeraum 42 fluidisch mit dem Haupthohlraum 46 des zentralen Hohlraumes 36 des Auftragsorganes 34 verbunden.

Das Federelement 48 ist mit dem Auftragsorgen 34 mittels Querrippen 60 verbunden, die vom Hauptkörper 52 des Federelementes 48 in radialer Richtung wegstehen. Der Hauptkörper 52 ist mit den Querrippen 60 in den Haupthohlraum 46 eingeschoben, wobei die Querripen 60 an der Innenwand 62 des Haupthohlraumes 46 mit einem Preßsitz eingeklemmt sind. Der Hauptkörper 52 weist in Bezug zur Innenwand 62 des Haupthohlraumes 46 derartige Abmessungen auf, daß der rohrförmige Raum zwischen dem Auftragsorgan 34 und dem Hauptkörper 52 des Federelementes 48 ebenfalls einen Kapillarraum bildet. Durch die Ausbildung der Räume 42, 44, 36 und 46 als Kapillarräume bleiben diese Räume auch dann mit flüssigem Auftragsmedium gefüllt, wann das Auftragsgerät sich in der dargestellten aufrechtstehenden Stellung befindet. Damit wird nicht nur ein Austrocknen des Auftragsgerätes nach einem längeren Nichtgebrauch verhindert, sondern in vorteilhafter Weise auch unverzüglich bei einem Wiedergebrauch des Auftragsgerätes flüssiges Auftragsmedium an der Kugel 40 vorbei durch die Auslaßöffung 38 des Auftragsorganes 34 ausgegeben.

Zum Gebrauch des Auftragsgerätes wird die Kappe 30 vom Mundstück 22 abgenommen und das Auftragsgerät mit der Kugel 40 gegen eine Unterlage gedrückt, so daß die Kugel 40 eine kleine Strekke in Richtung zum Behälter 10 bewegt wird. Dabei wird der stabförmige Abschnitt 50 des Federelementes 48 aus der mit der zentralen Längsachse 58 fluchtenden Position seitlich ausgewölbt, weil der Hauptkörper 52 des Federelementes 48 in Bezug zum Auftragsorgan 34 axial unbeweglich angeordnet ist. Sobald das Auftragsgerät von der Unterlage wieder abgehoben wird, wird der stabförmige Abschnitt 50 des Federelementes 48 mechanisch wieder entlastet, wodurch der stabförmige Abschnitt 50 in die gezeichnete gestreckte Lage zurückkehrt und die Kugel 40 wieder gegen die Auslaßöffnung 38 drückt, so daß die Auslaßöffnung 38 durch die Kugel 40 wieder dicht verschlossen ist.

Mit der Bezugsziffer 64 ist ein an das Auftragsorgan 34 angeformter umlaufender Ansatz bezeichnet, mit dem das Auftragsorgan 34 an dem Mundstück 22 anliegt.

Fig. 2 zeigt eine zweite Ausführungsform des Auftragsgerätes, dessen Behälter 10 für das flüssige Auftragsmedium nur abschnittweise dargestellt ist. Mit der Bezugsziffer 22 ist auch in dieser Figur ein Mundstück bezeichnet, das einen Abschnitt 24 mit einem Innengewinde aufweist und das mit diesem Abschnitt 24 auf einen Gewindeansatz 12 des Behälters aufgeschraubt ist. Auf das Mundstück 22 ist eine Verschlußkappe 30 aufgesteckt. Die durch den Gewindeansatz 12 des Behälters 10 festgelegte Einfüllöffnung 14 des Behälters 10 ist durch ein an sich bekanntes Ventil 66 verschlossen, dessen Gehäuse 16 mit einem umlaufenden Ansatz 28 zwischen dem Gewindeansatz 12 des Behälters 10 und dem Mundstück 22 axial unverschiebbar festgelegt ist. Mit der Bezugsziffer 68 ist in dieser Figur ein Ventilbetätigungselement bezeichnet, mit dessen Hilfe das Ventil 66 geöffnet werden kann, um zwischen dem Innenraum 20 des Behälters 10 durch die im Ventilgehäuse 16 befindlichen Öffnungen 18 zum zentralen Hohlraum 36 im Auftragsorgan 34 eine fluidische Verbindung herzustellen.

Um das Ventil 66 zu öffnen, ist es erforderlich, das Ventilbetätigungselement 68 in Richtung des Pfeiles 70 relativ gegen das Ventilgehäuse 16 bzw. relativ gegen den Behälter 10 zu drücken. Das geschieht durch axiale Verschiebung des Auftragsorganes 34, das zu diesem Zweck in der zentralen Öffnung 32 des Mundstückes 22 axial verschiebbar angeordnet ist. Zur Begrenzung der Verschiebung des Auftragsorganes 34 dient der Ansatz 64, der um das Auftragsorgan 34 umläuft. Der zentrale Hohlraum 36 des Auftragsorgans 34 ist - wie bei dem in Fig. 1 dargestellten Auftragsgerät - in einen Kugelaufnahmeraum 42, in einen Abschnitt 44 mit verengtem Querschnitt und in einen Haupthohlraum 46 unterteilt. Das Federelement 48 weist einen stabförmigen Abschnitt 50 und einen Hauptkörper 52 auf, der mit Querrippen 60 versehen ist. Mit diesen Querrippen 60 ist der Hauptkörper 52 des Federelementes 48 im Haupthohlraum 46 des Auftragsorganes 34 axial unverschiebbar festgeklemmt.

Damit bei dieser Ausbildung des Auftragsgerätes das Ventilbetätigungselement 68 nur mit dem Auftragsorgan 34 betätigt wird, ohne daß das Federelement 48 eine axiale Bewegung relativ gegen das Auftragsorgan 34 ausführt, ist es erforderlich, daß die Stirnseite 72 des Hauptkörpers 52 nicht über die ringförmige Grundfläche 74 des Auftragsorganes 34 in Richtung des Behälters 10 übersteht. Mit der Bezugsziffer 54 ist wieder die Erweiterung des Stabförmigen Abschnittes 50 bezeichnet, an der die die Auslaßöffnung 38 abschließende Kugel 40 anliegt. Mit der Bezugsziffer 56 sind Ausnehmungen bezeichnet, welche sich in Längsrichtung des Abschnittes 44 mit verengtem Querschnitt erstrecken und den Kugelaufnahmeraum 42 mit dem Haupthohraum 46 fluidisch verbinden.

Wie bie dem in Fig. 1 dargestellten Ausführungsbeispiel des Auftragsgerätes weisen der Kugelaufnahmeraum 42, der Abschnitt 44 mit verengtem Querschnitt, die Ausnehmungen 56 und der Haupthohlraum 46 des zentralen Hohlraumes 36 des Auftragsgerätes 34 bzw. das Federelement 48 mit dem stabförmigen federnd auswölbbaren Abschnitt 50 und dem Hauptkörper 52 derartige Abmessungen auf, daß der Hohlraum zwischen dem Auftragsorgan 34 und dem Federelement 48 einen Kapillarraum bilden. In diesem Kapillarraum wird auch dann das flüssige Auftragsmedium gespeichert , wenn das Auftragsgerät nach Gebrauch in die dargestellte aufrechtstehende Position gebracht wird. Auf diese Weise wird ein Austrocknen des gennanten Kapillarraumes vermieden, so daß bei einem erneuten Gebrauch des Auftragsgerätes sofort die im Kapillaraum gespeicherte Menge flüssigen Auftragsmediums zum Auftrag auf eine Unterlage zur Verfügung steht. Durch die Kapillarwirkung wird außerdem während des Gebrauchs des Auftragsgerätes genügend flüssiges Auftragsmedium nachgefördert, so daß ein ununterbrochener Auftrag flüssigen Auftragsmedium durch die Auslaßöffnugn 36 hindurch gegeben ist, wenn die Kugel 40 gegen eine Unterlage gedrückt wird. Bei der Kugel 40 kann es sich um eine Metall- oder Kunststoffkugel handeln, daren Kugeloberfläche eine bestimmte definierte Rauhigkeit aufweisen kann. Durch eine leicht aufgerauhte Kugeloberfläche wird die Kugel während des Gebrauchs des Auftragsgerätes gedreht, wodurch die Förderung des flüssigen Auftragsmediums aus dem Kapillarraum durch die Auslaßöffnung 36 hindurch unterstützt wird.

Fig. 3 zeigt im Querschnitt den stabförmigen Abschnitt 50 des Federelementes 48, sowie den Abschnitt 44 des Auftragsorgans 34 mit verengtem Querschnitt. Aus dieser Figur sind auch die Ausnehmungen 56 deutlich ersichtlich, die in Bezug zum stabförmigen Abschnitt 50 des Federelementes 48 strahlenförmig ausgerichtet und gleichmäßig verteilt sind. Mit der Bezugeziffer 30 ist die Verschlußkappe des Auftragsgerätes bezeichnet.

Fig. 4 zeigt einen Querschnitt durch den Haltekörper 52 des Federelementes 48. Vom Haltekörper 52 stehen in radialer Richtung Querrippen 60 weg, mit denen der Haltekörper 52 im Haupthohlraum 46 des zentralen Hohlraumes 36 des Auftragsorganes 34 festgeklemmt ist. Mit der Bezugsziffer 22 ist das Mundstück bezeichnet, in dessen zentralem Loch 32 das Auftragsorgan 34 in axialer Richtung, d.h. in die Zeichnungsebene hinein bzw. aus der Zeichnungsebene heraus verschiebbar ist.

Die Bezugsziffer 30 bezeichnet auch in dieser Figur die Verschlußkappe.

Bei einer Weiterbildung des erfindungsgemäßen Auftragsgerätes endet der stiftförmige Abschnitt 50 vor der Kugel 40, ohne die Kugel 40 zu berühren. Bei dieser Ausbildung des Auftragsgerätes braucht der stiftförmige Abschnitt 50 selbstverständlich auch keine Erweiterung 54 aufzuweisen. Der stiftförmige Abschnitt 50 ist dort von einer Schraubenfeder umgeben, die mit ihrem einen Endabschnitt an der Kugel 40 federnd anliegt. Der zweite Endabschnitt der Schraubenfeder liegt am Hauptkörper 52 des zentralen Körpers 48 an. In diesem Fall handelt es sich bei dem zentralen Körper 48 nicht um ein Federelement, sondern um einen Körper, mit dessen Hilfe der Kapillarraum 36 einerseits genau begrenzt ist. Andererseits ist der Kapillarraum 36 durch die Innenkontur des zentralen Hohlraumes des Auftragsorgans 34 begrenzt. Der zentrale Hohlraum kann auch bei dieser Ausbildung des erfindungsgemäßen Auftragsgerätes einen Kugelaufnahmeraum 42, einen Abschnitt 44 mit verengtem Querschnitt und einen Haupthohlraum 46 aufweisen. Durch die zuletzt genannte Ausbildung des Auftragsgerätes ergibt sich eine noch gleichmäßigere Förderung des flüssigen Auftragsmediums durch den Kapillarraum 36 und durch die Austrittsöffnung 38 hindurch, als bei einem sich einseitig auswölbenden Federelement 48 mit einem an der Kugel 40 anliegenden stabförmigen Abschnitt 50. Da das Federelement in Gestalt einer Schraubenfeder auf den stabförmigen Abschnitt 50 des zentralen Körpers 48 aufgesteckt wird bevor der zentrale Körper 48 im zentralen Hohlraum 36 des Auftragsorgans 34 befestigt wird, ist der Zusammenbau des erfindungsgemäßen Auftragsgerätes der zuletzt genannten Art ebenfalls einfacher möglich, als bei einem bekannten Auftragsgerät der gattungsgemäßen Art.

## Patentansprüche

1. Auftragsgerät mit einem für ein flüssiges Auftragsmedium vorgesehenen Behälter, dessen Einfüllöffnung mit einem Auftragsorgan versehen ist, in dessen mit dem Innenraum des Behälters durch einen zentralen Hohlraum verbundene Auslaßöffnung eine aus der Auslaßöffnung teilweise vorstehende Kugel angeordnet ist, wobei ein im zentralen Hohlraum des Auftragsorgans angeordnetes, als Zentralkörper ausgebildetes Federelement die Kugel zum Verschließen der Auslaßöffnung gegen die Auslaßöffnung drückt und zwischen sich und der Innenkontur des Hohlraums (36) einen Freiraum für den Durchfluß des im Behälter (10) vorgesehenen flüssigen Auftragsmediums bildet,
dadurch gekennzeichnet, daß der Zentralkörper (48) kompakt ausgebildet ist und einen längsnutenfreien, stabförmigen Abschnitt (50) aufweist, der sich bei einem Druck auf den aus der Auslaßöffnung (38) vorstehenden Kugelabschnitt seitlich federnd auswölbt, und daß der Freiraum zwischen Zentralkörper (48) und der Innenkontur des Hohlraumes (36) ein Kapillarraum für das Auftragsmedium in Form einer Korrekturflüssigkeit ist.

2. Auftragsgerät nach Anspruch 1, dadurch gekennzeichnet, daß der stabförmige Abschnitt (50) mit seinem zweiten Endabschnitt im zentralen Hohlraum (36) des Aufragsorgans (34) befestigt ist.

3. Auftragsgerät nach Anspruch 1 oder 2, dadurch gekennzeichnet, daß der zentrale Hohlraum (36) des Auftragsorgans (34) einen Aufnahmeraum (42) für die Kugel (40), einen an den Kugelaufnahmeraum (42) anschließenden Abschnitt (44) mit einem verengten Querschnitt und einen an den verengten Abschnitt (44) anschließenden, dem Behälter (10) zugewandten Haupthohlraum (46) aufweist, wobei der stabförmige Abschnitt (50) sich durch den verengten Abschnitt (44) des zentralen Hohraums (36) des Aufragsorgans (34) hindurcherstreckt.

4. Auftragsgerät nach Anspruch 3, dadurch gekennzeichnet, daß der Abschnitt (44) des zentralen Hohlraums (36) mit dem verengten Querschnitt Ausnehmungen (56) aufweist, die sich in Längsrichtung des Auftragsorgans (34) erstrecken und die den Kugelaufnahmeraum (42) mit dem Haupthohlraum (46) fluidisch verbinden.

5. Auftragsgerät nach Anspruch 4, dadurch gekennzeichnet, daß die Ausnehmungen (56) als Schlitze ausgebildet sind, die für das flüssige Auftragsmedium Kapillarräume bilden.

6. Auftragsgerät nach einem der Ansprüche 1 bis 5, dadurch gekennzeichnet, daß der erste Endabschnitt des federnd biegbaren stabförmigen Abschnittes (50) des Federelementes (48) zur Lagerung der Kugel (40) eine Erweiterung (54) aufweist.

7. Auftragsgerät nach einem der Ansprüche 2 bis 6, dadurch gekennzeichnet, daß der zweite Endabschnitt des federnd biegbaren stabförmigen Abschnittes (50) des Federelementes (48) als Haltekörper (52) ausgebildet ist, der mit Querrippen (60) versehen ist, wobei das Federelement (48) mit den Querrippen (60) des Haltekörpers (52) an der Innenwand (62) des Haupthohlraumes (46) des Auftragsorgans (34) befestigt ist.

8. Auftragsgerät nach einem der Ansprüche 1 bis 7, dadurch gekennzeichnet, daß auf der Einfüllöffnung (14) des Behälters (10) ein Mundstück (22) angeordnet ist, aus dem das Auftragsorgan (34) mit der die Kugel (40) aufweisenden Auslaßöffnung (38) vorsteht, und daß auf das Mundstück (22) eine Verschlußkappe (30) aufsteckbar ist.

9. Auftragsgerät nach Anspruch 8, dadurch gekennzeichnet, daß das Auftragsorgan (34) mit dem Mundstück (22) fest verbunden ist.

10. Auftragsgerät nach Anspruch 9, dadurch gekennzeichnet, daß die Einfüllöffnung (14) des Behälters (10) zum Verschließen des Behälters mit einem an sich bekannten Ventilelement (66) versehen ist, und daß das Auftragsorgan (34) zum Öffnen des Ventilelements (66) in Bezug zum Mundstück (22) axial verschiebbar ausgebildet ist.

## Claims

1. An applying device comprising a reservoir containing a liquid applying medium, including a filling opening which is provided with an applying element including an outlet opening which is in communication with the interior of the reservoir through a central hollow space, said outlet opening accomodating a ball partially extending beyond said outlet opening, wherein a spring element formed as a central member arranged in the central hollow space of the applying element which spring element urges the ball towards the outlet opening for closing it, and wherein a free space is provided between the spring element and the inner contour of the hollow space 36 for passing liquid applying medium from the reservoir (10),
characterized in that the central member (48) is defined to be compact comprising a rod-like portion (50) free of longitudinal grooves which portion is resiliently sidewardly arched when pressure is applied to the portion of the ball extending over the outlet opening (38), and that the free space between the central member (48) and the inner contour of the hollow space (36) is a capillary space for the applying medium which is a correction liquid.

2. The applying device of claim 1, characterized in that the rod-like portion (50) has a second end portion which is secured in the central space (36) of the applying element (34).

3. The applying device of claim 1 or 2, characterized in that the central space (36) of the applying element (34) includes a ball receiving space (42) for the ball (40), a portion (44) of reduced cross section adjacent to the ball receiving space (42) and a main space (46) facing the reservoir and being adjacent the reduced portion (44), wherein the rod-like portion (50) extends through the reduced portion (44) of the central space (36) of the applying element (34).

4. The applying device of claim 3, characterized in that the portion (44) of the central space (36) having the reduced cross section is provided with recesses (56) extending longitudinally of the applying element (34) for communicating the ball receiving space (42) to the main space (46).

5. The applying device of claim 4, characterized in that the recesses (56) are formed as slots which define capillary spaces for the liquid applying medium.

6. The applying device according to one of the claims 1 to 5, characterized in that the first end portion of the resiliently deformable rod-like portion (50) of the spring element (48) includes an enlargement (54) for the support of the ball (40).

7. The applying device according to one of the claims 2 to 6, chatacterized in that the second end portion of the resiliently deformable rod-like portion (50) of the spring element (48) is formed as a retaining body (52) including radial ribs (60), wherein the spring element (48) is secured to the inner wall (62) of the main hollow space (46) of the applying element (34) by the radial ribs (60) of the retaining body (52).

8. The applying device according to one of the claims 1 to 7, characterized in that a mouth piece (22) is placed on the filling opening (14) of the container (10), the applying element (34) including the ball (40) and the outlet opening (38) extending from the filling opening (14) and a closure cap (30) can be placed on the mouth piece (22).

9. The applying device according to claim 8, characterized in that the applying element (34) is fixedly connected to the mouth piece (22).

10. The applying device according to claim 9, characterized in that the filling opening (14) of the container (10) is provided with a known valve element (66) for the closure of the container and the applying element (34) can be axially displaced with respect to the mouth piece (22) for the opening of the valve element (66).

## Revendications

1. Récipient distributeur avec un réservoir prévu pour une substance liquide à étaler, l'orifice de remplissage de ce réservoir étant muni d'un distributeur, dans lequel est placée une bille qui dépasse en partie de l'orifice de sortie, lequel est relié à l'intérieur du réservoir par l'intermédiaire d'une cavité centrale,
un élément ressort étant placé dans la cavité centrale du distributeur, conçu sous forme d'un corps central pressant la bille contre l'orifice de sortie pour obturer ce dernier et constituant, entre lui-même et le contour interne de la cavité (36), un espace libre pour l'écoulement de la substance liquide à étaler placée dans le réservoir (10),
caractérisé en ce que le corps central (48) est de construction compacte et présente une partie en forme de lame (50) sans rainures longitudinales, qui se cambre latéralement de manière élastique lorsqu'une pression est exercée sur la partie de bille dépassant de l'orifice de sortie (38),
et en ce que l'espace libre entre le corps central (48) et le contour interne de la cavité (36) est un espace capillaire pour la substance liquide à étaler, qui a la forme d'un liquide correcteur.

2. Récipient distributeur suivant la revendication 1, caractérisé en ce que la partie en forme de lame (50) est fixée par sa deuxième extrémité dans la cavité centrale (36) du distributeur (34).

3. Récipient distributeur suivant la revendication 1 ou 2, caractérisé en ce que la cavité centrale (36) du distributeur (34) comporte un logement (42) pour la bille (40), une partie (44) de section réduite reliée au logement de bille (42) et une cavité principale (46) faisant suite à la partie rétrécie (44) et tournée vers le réservoir (10), la partie en forme de lame (50) avançant dans la partie rétrécie (44) de la cavité centrale (36) du distributeur (34).

4. Récipient distributeur suivant la revendication 3, caractérisé en ce que la partie rétrécie (44) de la cavité centrale (36) comporte des évidements (56) qui s'étendent dans le sens longitudinal du distributeur (34) et qui relient fluidiquement le logement de bille (42) à la cavité principale (46).

5. Récipient distributeur suivant la revendication 4, caractérisé en ce que les évidements (56) sont conçus sous forme de fentes, qui constituent des espaces capillaires pour la substance liquide.

6. Récipient distributeur suivant l'une des revendications 1 à 5, caractérisé en ce que la première extrémité de la partie en forme de lame (50), qui peut fléchir de manière élastique, de l'élément ressort (48) présente un élargissement (54) pour recevoir la bille (40).

7. Récipient distributeur suivant l'une des revendications 2 à 6, caractérisé en ce que la deuxième extrémité de la partie en forme de lame (50), qui peut fléchir de manière élastique, de l'élément ressort (48) est conçue sous forme d'un corps de retenue (52), qui est muni de nervures transversales (60), l'élément ressort (48) étant fixé par ces nervures transversales (60) contre la paroi interne (62) de la cavité principale (46) du distributeur (34).

8. Récipient distributeur suivant l'une des revendications 1 à 7, caractérisé en ce qu'un embout (22), hors duquel fait saillie le distributeur (34), avec l'orifice de sortie (38) comportant la bille (40), est placé sur l'orifice de remplissage (14) du réservoir (10), et en ce qu'un capuchon (30) peut être enfoncé sur l'embout (22).

9. Récipient distributeur suivant la revendication 8, caractérisé en ce que le distributeur (34) est fermement fixé sur l'embout (22).

10. Récipient distributeur suivant la revendication 9, caractérisé en ce que l'orifice de remplissage (14) du réservoir (10) est muni d'une soupape (66) connue en soi pour fermer le réservoir, et en ce que le distributeur (34) est conçu de manière à se déplacer axialement par rapport à l'embout (22) pour l'ouverture de la soupape (66).
